# EUROPÄISCHE PATENTSCHRIFT

(11) **EP 3 759 298 B1**
(45) Veröffentlichungstag und Bekanntmachung des Hinweises auf die Patenterteilung: **04.09.2024**
(21) Anmeldenummer: 19708026.0
(22) Anmeldetag: 15.02.2019
(51) Int. Cl.: E05B 17/20, E05B 47/06, E05C 9/06, E05C 9/18

(54) **FENSTER ODER TÜR**
WINDOW OR DOOR
FENÊTRE OU PORTE

(30) Priorität: 28.02.2018 DE 202018001076 U
(43) Veröffentlichungstag der Anmeldung: 06.01.2021
(73) Patentinhaber: SIEGENIA-AUBI KG, 57234 Wilnsdorf (DE)
(72) Erfinder: WEBER, Heinz Georg, 57234 Wilnsdorf (DE); NASSER, Ali, 57072 Siegen (DE); GEBHARDT, Jens, 57258 Freudenberg (DE)
(74) Vertreter: Freudenberg, Thomas
(86) Internationale Anmeldenummer: PCT/EP2019/053755
(87) Internationale Veröffentlichungsnummer: WO 2019/166235

(56) Entgegenhaltungen:
- EP-A1- 2 666 936
- EP-A1- 3 266 960
- EP-A2- 0 711 896

## Beschreibung

Die Erfindung betrifft ein Fenster oder eine Tür, die sich in flächenparalleler Lage an einem rahmenseitigen Falz gegenüberliegen, mit einem Treibstangenbeschlag, der mit einer Stulpschiene am flügelseitigen Falz angebracht ist, wobei der Treibstangenbeschlag mit einem Riegelbolzen entlang einer in Längsrichtung des rahmenseitigen Falzes offenen Riegeltasche eines ortsfester am Falz befestigten Schließblechs bewegbar ist, wobei zumindest eine Sperrvorrichtung vorgesehen ist, um ein Zurückschieben der Treibstange an einem der Riegelbolzen in Öffnungsrichtung zu verhindern.

Ein solches Fenster ist beispielsweise aus der DE 7835616 U1 bereits bekannt und offenbart eine Riegelsperre, bei der das Schließblech mit einem Federelement ausgestattet ist, welches beim Schließen des Flügels, in der Drehbereitschaftsstellung des Treibstangenverschluss, durch den in die Eintrittsöffnung eingreifenden Riegelbolzen zurückgedrängt wird und beim Einstellen der Verriegelungsstellung die Eintrittsöffnung verschließt. Über einen Kontaktstift kann auf einen abgewinkelten Abschnitt des Federelementes eingewirkt und die Eintrittsöffnung freigegeben werden. Die beabsichtigte Wirkung, nämlich den Riegelbolzen automatisch mit der Verriegelung in der Schließblechtasche festzulegen wird dadurch erreicht. Nachteilig ist es, dass die Ausgestaltung nur eine Drehöffnung und eine Verriegelungsstellung des Treibstangenbeschlages vorsieht. Die bekannte Ausgestaltung kann, für heute übliche Dreh-Kipp-Flügel, nicht verwendet werden.

Aus der EP 0711896 A2 ist eine Verschlussvorrichtung bekannt geworden, die einen rahmenseitigen Riegeleingriff vorsieht Der Riegeleingriff besitzt in seiner Riegeltasche ein Paar von Hakenhebel mit Klauendaumen, an die der Schaft des Riegelbolzens beim Eintreten in die Riegeltasche anschlägt. Die Hakenhebel sind entlang der Verschieberichtung des Riegelelementes verschiebbar und werden von diesem auf einem Teilweg mitgeführt. Eine Verschiebung der Hakenhebel führt zu einem Verschwenken der Hakenhebel und diese umgreifen mit Klauenfingern den Schaft des Riegelbolzens. Der Riegelbolzen ist dadurch im Hinterschnitt der Klauenfinger aufgenommen. Neben der hohen Anzahl kleinteiliger Einzelteile bietet diese Ausgestaltung nur einen geringen Sicherheitsgewinn, da ein auf die Treibstange, mit dem Ziel, diese in die Drehöffnungsstellung zu verlagern nicht begegnet wird. Zudem müssen zusätzlich zu den Bedienkräften des Treibstangenbeschlages auch die Federkräfte überwunden werden.

Aus der EP23121 03 A2 ist eine Schließvorrichtung bekannt geworden, die für ein Drehkippfenster geeignet ist und dessen Schließblech einen entlang der Riegelzapfenbewegung beweglichen Schieber vorsieht. Der Schieber wird von dem Riegelzapfen, ausgehend von der Drehöffnungsstellung, in die Verriegelungsstellung so mitgeführt, dass die Riegelzapfenein- und Austrittsöffnung und eine Freimachung am Schieber einander überdecken, weil der Schieber von dem Riegelzapfen in die entsprechende Richtung mitgeführt wurde. Wird der Treibstangenbeschlag in seine Kippöffnungsstellung gebracht, so führt der Riegelzapfen den Schieber mit sich und eine Sperrkante des Schiebers verschließt die Riegelzapfenein- und Austrittsöffnung. Der Treibstangenbeschlag kann daher aus der Kippstellung nicht in die Drehöffnungsstellung gebracht werden. Wenn der Riegelbolzen in die Drehbereitschaftsstellung kommt, steht dieser vor der Riegelzapfenein- und Austrittsöffnung, welche vom Schieber geschlossen ist. Es muss daher zunächst die Verriegelungsstellung eingenommen werden, um den Schieber in seine inaktive Freigabelage zu verlagern. Ein Mehrwert an Sicherheit ist damit nicht gegeben, da der Riegelbolzen in seiner Verriegelungsstellung stets den Schieber in seine Freigabestellung drängt.

Durch die DE3520861 A1 wurde bereits vorgeschlagen die Sicherheit eines Treibstangenbeschlages durch eine Rückdrücksperre zu verbessern. Dabei ist an der Treibstange eine Kupplungsstelle zweier Treibstangenabschnitte vorgesehen. An der zweiten nachgeschalteten Treibstange ist ein Kupplungsbauteil und eine Federsperre vorgesehen. Das Kupplungsbauteil ist gegenüber der ersten Treibstange geringfügig verschiebbar. Die erste vorlaufende Treibstange bewegt sich daher um einen geringen Weg und untergreift dabei die Federsperre, so dass diese von einem Eingriff an einer Ausnehmung der ortsfesten Stulpschiene gehindert wird. Wird die nacheilende zweite Treibstange, welche die Riegelelemente trägt bei einem Einbruchsversuch bewegt, wird die bei normaler Betätigung erst später bewegte zweite Treibstange vor der ersten Treibstange bewegt und die Sperrfeder gerät in Eingriff und sperrt die zweite Treibstange. Die Ausgestaltung ist feingliedrig und die Relativverschiebung der Treibstangen setzt den passgenauen Einsatz von sechs Bauteilen voraus.

Aus der EP 3266960 A1 ist ein Fenster oder eine Tür bekannt geworden, bei dem in einem ersten Ausführungsbeispiel ein am Flügel gelagerter Bolzen vorgesehen ist. Dieser ist quer zur Bewegungsrichtung des über den Treibstangenbeschlag beweglichen Riegelzapfens mittels eines Betätigungselementes bewegbar. Diese Ausgestaltung erlaubt ein Sperren des Riegelzapfens, der nicht aus dem Schließblech heraustreten kann, wenn sich der Bolzen in seiner aktivierten Stellung befindet. Nachteilig ist hier, dass der Riegelzapfen mit dem Bolzen kollidiert, wenn der Flügel bei aktivierter Sperrvorrichtung geschlossen wird. Um den Treibstangenantrieb aus einer Kippstellung in die Verriegelungsstellung zu schalten muss die Sperreinrichtung manuell betätigt werden. Zudem ist die Anordnung anfällig, wenn sich Flügel und Rahmen nach einem Zeitablauf relativ zueinander verschieben. Dann kann der Bolzen gegen das Schließblech stoßen und die Vorrichtung ist nicht mehr verwendbar. In dem zweiten Ausführungsbeispiel der EP 3266960 A1 ist ein schwenkbar am Rahmen gelagerter Sperrhebel vorgesehen, der um eine längs des Falzes verlaufende Achse schwenkbar ist und aus einer vor die Riegeltasche ragenden Stellung in einer diese freigebende Stellung verschwenkt werden kann. Diese Anordnung bedingt daher eine den Sperrhebel lagernde Struktur am Flügel und die Bereitstellung eines entsprechenden Bauraums. Wie im Schnitt nach den Fig. 7 und Fig. 8 der EP 3266960 A1 zu erkennen, liegt dieser Bauraum im Falz des Flügels und der Sperrhebel 22 ragt in den Bereich einer Armierung hinein. Die Lagerung ragt damit in genau die Struktur des Flügels hinein, die im Falle eines Einbruchs den größten Kräften ausgesetzt ist und da das Schließblech in genau diesem Bereich liegt, wird die Befestigung des Schließblechs ebenfalls geschwächt.

Ein weiterer Nachteil der Anordnung ist es, dass die Sperrvorrichtung immer manuell aktiviert werden muss, um wirksam zu sein. Eine wirksame selbstständige Aktivierung oder Nachrüstung der Sperrvorrichtung ist nicht möglich.

Aus der EP 2666936 A1 ist eine weitere Ausgestaltung bekannt geworden, die einen schwenkbaren Hebel mit einer Sperrkannte vorsieht, gegen die der Riegelzapfen stößt, wenn dieser aus dem Riegeleingriff in die Drehbereitschaftsstellung gelangt. Der Riegelzapfen muss sich dazu bereits aus der Riegeltasche des Schließblechs herausbewegen und demzufolge sind alle anderen Schließzapfen des Flügels ebenfalls in der Drehbereitschaftsstellung. Damit wir eine Drehöffnungssperre offenbart, welche bei Bedarf eine Drehöffnung des Flügels verhindert. Eine Sicherung gegen ein Zurückdrücken des Schließzapfens ist nicht vorgesehen und die Sperre lässt sich bei kippgeöffnetem Flügel leicht deaktivieren.

Aufgabe der Erfindung ist daher eine Ausgestaltung des Fensters oder der Tür zu treffen, bei dem die Sperrvorrichtung einfach aufgebaut ist, eine sichere und belastungsfähige Ausgestaltung aufweist und Beschlagtyp unabhängig nachgerüstet werden kann.

Zur Lösung sieht die Erfindung vor, dass die Sperrvorrichtung einen Sperrhebel umfasst, der an dem Falz an einer senkrecht zum Falz verlaufenden Drehachse schwenkbar angebracht ist und mit einem freien Ende zur Riegeltasche weist, und den Riegelbolzen in einer ersten Stellung am Austritt aus der Riegeltasche hindert und in einer zweiten Stellung die Riegeltasche freigibt.

Es zeigen:
- Fig. 1: einen unteren Eckbereich eines Fensters oder einer Tür, im Drehöffnungsstellung des Treibstangenbeschlages und deaktivierter Sperrvorrichtung, bei dem von einem Flügel nur der Treibstangenbeschlag dargestellt ist,
- Fig. 2: eine Darstellung nach Fig. 1 mit deaktivierter Sperrvorrichtung in Verriegelungsstellung des Treibstangenbeschlages,
- Fig. 3: den Eckbereich nach Fig. 2 mit aktivierter Sperrvorrichtung,
- Fig. 4: ein Schließblech und eine zugeordnete Sperrvorrichtung mit einem Riegelbolzen des Treibstangenbeschlages der in Drehstellung bei deaktivierter Sperrvorrichtung entsprechend Fig. 1,
- Fig. 5: ein Schließblech und eine zugeordnete Sperrvorrichtung mit einem Riegelzapfen des Treibstangenbeschlages in Verschlussstellung bei aktivierter Sperrvorrichtung,
- Fig. 6: eine Darstellung nach Fig. 5 mit deaktivierter Sperrvorrichtung,
- Fig. 7: eine Darstellung nach Fig. 5 und 6, bei der der Treibstangenbeschlag bei deaktivierter Sperrvorrichtung in Drehöffnungsstellung gebracht wurde,
- Fig. 8: die Sperrvorrichtung als Einzelteil in einer dreidimensionalen Darstellung,
- Fig. 9: die Sperrvorrichtung nach Fig. 8 in einer Explosionsdarstellung,
- Fig. 10: das Betätigungselement in einer Einzeldarstellung,
- Fig. 11: das Betätigungselement nach Fig. 10 in einer Explosionsdarstellung,
- Fig. 12: ein weiteres Ausführungsbeispiel der Sperrvorrichtung in einer Explosionsdarstellung,
- Fig. 13: eine auf dem Ausführungsbeispiel nach Fig. 12 basierender Variante der Sperrvorrichtung in einer Explosionsdarstellung,
- Fig. 14: ein Betätigungselement für die Sperrvorrichtung nach Fig. 12 und 13,
- Fig. 15: eine Darstellung entsprechend Fig. 7 mit der Sperrvorrichtung nach Fig.12 bis 14, und
- Fig. 16: eine Explosionsdarstellung eines Betätigungselementes.

In den Fign. 1 bis 3 ist von dem Flügel nur der Treibstangenbeschlag 1 dargestellt. Am Rahmen 2 ist ein Schließblech 3 und die Sperrvorrichtung 4 angebracht. Der Treibstangenbeschlag 1 weist im Ausführungsbeispiel eine Stulpschiene 5 und eine Treibstange 6 auf. An der Treibstange 6 sind Riegelbolzen 7, 8 angebracht und durchsetzen in Langlöchern die Stulpschiene 5. Die Riegelbolzen 7, 8 lassen sich dadurch mittels der Treibstange 6 längs des Falzes 9 verschieben. Der Sperrvorrichtung 4 ist ein Betätigungselement 10 zugeordnet.

In der Fig. 1 befindet sich der Treibstangenbeschlag 1 in Drehbereitschaftsstellung, d. h., die Riegelbolzen 7, 8 befinden sich außer Eingriff mit dem Schließblech 3. Der Flügel kann in dieser Schaltstellung um eine lotrechte seitliche Achse drehgeöffnet werden. Dazu sind der Rahmen 2 und der Flügel über geeignete Scharniere und Ausstellvorrichtungen miteinander verbunden. Die Sperrvorrichtung 4 ist in der Fig. 1 deaktiviert und bleibt ohne Einfluss auf den Treibstangenbeschlag.

In der Fig. 2 ist der Treibstangenbeschlag 1 aus der in Fig. 1 dargestellten Lage in die Verriegelungsstellung geschaltet. Der Riegelbolzen 8 greift in das Schließblech 3 ein und legt dadurch den Flügel gegenüber dem Rahmen 2 fest. Die Sperrvorrichtung 4 ist auch hier in einer deaktivierten Lage dargestellt.

Wird die Sperrvorrichtung 4 aktiviert und nimmt die in Fig. 3 dargestellte Lage ein, dann schwenkt ein Sperrhebel 11 vor und weist mit seinem freien Ende zum Schließblech 3.

Nachstehend wird der Sachverhalt anhand der Fig. 4 bis 7 erläutert.

In Fig. 4 ergibt sich die Lage des Riegelbolzens 8, des Schließblechs 3 und der Sperrvorichtung 4, wenn der Flügel geschlossen wird, d.h., der Flügel in den Rahmen 2 eingeschwenkt wird und Flügel und Rahmen 2 eine flächenparallele Lage einnehmen. Der Riegelbolzen 8 gelangt beim Schließen des Flügels zur Anlage an den Sperrhebel 11 und verschwenkt diesen. Der Sperrhebel 11 ist nämlich an der Platte 12 schwenkbar gelagert und weist mit seinem freien Ende 13 in Richtung des Schließblechs 3. Der Sperrhebel 11 ist an der Platte 12 mittels eines Bundniets 30 drehbar angelenkt. An dem Sperrhebel 11 ist eine Anschlagkante 14 vorgesehen, mit der der Drehwinkel in der Darstellung gegen den Uhrzeigersinn an einem Anschlag 15 der Platte 12 begrenzt wird. Ein Betätigungsansatz 16 begrenzt die Anschlagkante 14 und liegt auf der Längsmittelachse 17 des Betätigungselements 10. Eine zurückspringende Kante 18 bildet eine Freimachung für den Riegelbolzen 8, wenn der Treibstangenbeschlag 1 in die Kippstellung verfahren wird. Das freie Ende 13 ist verjüngt ausgeführt, so dass der Sperrhebel 11 nicht über die außenseitige Kante 19 des Schließblechs 3 übersteht und damit die Breite des Falzes im ausgeschwenkten Zustand überragt. Der Schließzapfen 8 steht nun vor der Riegeltasche 20 des Schließblechs 3.

Wird der Treibstangenbeschlag 1 nun betätigt, kann entweder der Riegelbolzen 8 in der Fig. 4 nach rechts verfahren werden und gelangt zur Anlage an die Kante 18. Aufgrund des großen Radius und einer geneigten Schräge 21 kann der Schließzapfen 8 aus seiner Kippstellung zurück in die Drehöffnungsstellung (Fig. 4) gelangen.

Wird der Treibstangenbeschlag 1 in die Verriegelungsstellung gebracht, ergibt sich die in Fig. 5 dargestellte Zuordnung. Der Riegelbolzen 8 taucht in die Riegeltasche 20 ein und gibt den Sperrhebel 11 dadurch frei. Dieser steht unter der Krafteinwirkung einer Feder 22 (Fig. 9) und wird durch diese in der Fig. gegen den Uhrzeigersinn an den Anschlag 15 gedrängt. Der Sperrhebel steht nun mit seinem freien Ende 13 vor der Riegeltasche 20. Erfolgt nun ein Einbruchsversuch, der auf eine Verschiebung des Treibstangenbeschlages 1 in seine Öffnungsrichtung abzielt, dann stößt der Riegelbolzen 8 an den Sperrhebel 11 und kann nicht weiter verlagert werden. Das die Riegelbolzen 7 an anderer Stelle des Fensters ebenfalls nicht verschoben werden können, da sie alle über die Treibstangen 6 verbunden sind, scheitert der Versuch.

Auch eine normale Bedienung des Treibstangenbeschlages 1 scheitert, da der Sperrhebel 11 dadurch nicht umgangen werden kann. Daher eignet sich die Sperrvorrichtung 4 auch für solche Fenster, bei denen das Öffnen des Flügels nur durch Aufsichtspersonen erfolgen soll.

Um das Fenster oder die Tür wieder normal bedienen zu können muss über das Betätigungselement 10 die Sperrvorrichtung 4 deaktiviert werden. Das Betätigungselement 10 besteht ausweislich der Fign 10 und 11 im Wesentlichen aus einer Hülse 23 und einem darin verschieblich gelagerten Stift 24. Der Stift 24 kann in der Hülse 23 entlang der Längsmittelachse 17 verschoben werden und wird von einer Feder 25 an einem Bund 26 beaufschlagt. Eine Konterhülse 27 mit einem Innengewinde komplettiert das Bedienelement 10 und erlaubt die Befestigung in einer Bohrung 29 des Flügels. Die Feder 25 drängt den Stift 24 stets in die Aktivstellung der Sperrvorrichtung 4. Zur Folge der beschriebenen Ausgestaltung stößt der Stift 24 bei seiner Betätigung an den Betätigungsansatz 16 des Sperrhebels 11 und verschwenkt diesen so, dass das freie Ende 13 den Öffnungsbereich der Riegeltasche 20 freigibt und der Riegelbolzen 8 aus der Riegeltasche 20 durch Betätigung des Treibstangenbeschlages 1 heraustreten kann. Es ist daher die Betätigung des Treibstangenbeschlages 1 und des Bedienelementes 10 synchron zueinander notwendig, um den Treibstangenbeschlag 1 in die Drehöffnungsstellung zu bringen und den Flügel zu öffnen. Dabei ergibt sich die in Fig. 7 dargestellte Positionen der Bauteile.

Aus der Fig. 8 und 9 ergeben sich Einzelheiten der Sperrvorrichtung 4. Der Sperrhebel 11 ist als flaches Blechteil ausgebildet und kann durch Stanzen kostengünstig hergestellt werden. Der Bundniet 30 durchdringt den Sperrhebel 11 und die als Schenkelfeder ausgebildete Feder 22, die unterhalb des Sperrhebels 11 in einer Tasche 28 der Platte 12 aufgenommen ist. Die Feder 22 durchsetzt mit einem abgewinkelten Schenkel den Sperrhebel 11 in einer Bohrung 29.

Bei dem in Fig. 12 dargestellten Ausführungsbeispiel ist der Betätigungsansatz 16 in seiner Ebene relativ zur Ebene des Sperrhebels verlagert. Dies kann z.B. notwendig werden, um das Betätigungselement 10 weiter vom Falz 9 anordnen zu können und das Maß 31 flexibel zu halten.

Das in Fig. 12 dargestellte Ausführungsbeispiel zeigt einen Bolzen 32, der in einer Bohrung festgesetzt wird. Der Bolzen 32 kann entsprechend der gewünschten Länge an verschiedene Profiltypen angepasst werden und damit verschiedenen Maßen 31 Rechnung tragen. In den Falz 9 wird eine Bohrung eingebracht, die den Bolzen 32 in seiner gesamten Länge aufnimmt und dessen Beweglichkeit im erforderlichen Maße sicherstellt. Der Bolzen 32 kann auch ein Gewindebolzen sein, der in einer Gewindebohrung dem Sperrhebel 11 zugeordnet ist.

Bei dem in Fig. 13 dargestellten Ausführungsbeispiel ist der Sperrhebel 11 mit einem Tastarm 33 einteilig ausgeführt, und der Tastarm 33 ragt in die vorstehend bereits erwähnte Bohrung im Falz 9 hinein.

Die Funktionsweise der in den Fign. 12 und 13 dargestellten Ausgestaltungen entspricht der der eingangs beschriebenen Ausführungen.

Das Betätigungselement 10 ist hier als rechteckiger Taster ausgeführt, der aus einem Gehäuse 34 und einer Tastplatte 35 besteht. Die Tastplatte 35 durchsetzt mit einem zylindrischen Bolzen 36 einen vom Gehäuseboden vorstehenden Zapfen, der zusammen mit zwei Positionierzapfen 37 in Bohrungen der Rahmensichtfläche 38 eintaucht.

Zwischen der Tastplatte 35 und dem Gehäuse 34 ist eine Schraubenfeder wirksam, welche die Tastplatte 35 jeweils in eine zurückgezogene Position des Bolzens 36 kraftbeaufschlagt.

Fig. 16 zeigt, dass die Tastplatte 35 durch den Bolzen 36 und zwei Rastflügel an den Schmalseiten im Gehäuse geführt ist. Das Betätigungselement 10 nach Fig. 14 und 16 kann durch Befestigungsschrauben befestigt werden, die bei nicht montierter Tastplatte 35 zugänglich sind und die Positionierzapfen 37 durchsetzen. Alternativ können die Positionierzapfen 37 als Rastzapfen ausgebildet werden, die hinter einer Wandung des Blendrahmenprofils verrasten.

Es kann auch vorgesehen werden, dass die Bohrung im Falz 9 mit einer Hülse ausgekleidet wird und die Hülse zusätzlich oder als Teil der Platte 12 ausgeführt ist.

### Bezugszeichenliste

- 1: Treibstangenbeschlag
- 2: Rahmen
- 3: Schließblech
- 4: Sperrvorrichtung
- 5: Stulpschiene
- 6: Treibstange
- 7: Riegelbolzen
- 8: Riegelbolzen
- 9: Falz
- 10: Betätigungselement
- 11: Sperrhebel
- 12: Platte
- 13: Ende
- 14: Anschlagkante
- 15: Anschlag
- 16: Betätigungsansatz
- 17: Längsmittelachse
- 18: Kante
- 19: Kante
- 20: Riegeltasche
- 21: Schräge
- 22: Feder
- 23: Hülse
- 24: Stift
- 25: Feder
- 26: Bund
- 27: Konterhülse
- 28: Tasche
- 29: Bohrung
- 30: Bundniet
- 31: Maß
- 32: Bolzen
- 33: Tastarm
- 34: Gehäuse
- 35: Tastplatte
- 36: Bolzen
- 37: Positionierzapfen

## Patentansprüche

1. Fenster oder Tür, mit einem in flächenparalleler Lage einem rahmenseitigen Falz (9) gegenüberliegenden Treibstangenbeschlag (1), der mit einer Stulpschiene (5) am flügelseitigen Falz angebracht ist, wobei der Treibstangenbeschlag (1) mit einem Riegelbolzen (8) entlang einer in Längsrichtung des rahmenseitigen Falzes (9) offenen Riegeltasche (20) eines ortsfesten am Falz (9) befestigten Schließblechs (3) bewegbar ist, wobei zumindest eine Sperrvorrichtung (4) vorgesehen ist, um ein Zurückschieben der Treibstange (6) an einem der Riegelbolzen (8) in Öffnungsrichtung zu verhindern,
**dadurch gekennzeichnet,**
**dass** die Sperrvorrichtung (4) einen Sperrhebel (11) umfasst, der an dem Falz (9) an einer senkrecht zum Falz (9) verlaufenden Drehachse schwenkbar angebracht ist und mit einem freien Ende (13) zur Riegeltasche (20) weist, und den Riegelbolzen (8) in einer ersten Stellung am Austritt aus der Riegeltasche (20) hindert und in einer zweiten Stellung die Riegeltasche (20) freigibt.

2. Fenster oder Tür, nach Anspruch 1,
**gekennzeichnet durch** ein Betätigungselement (10), welches den Sperrhebel (11) in seine zweite Stellung verlagert.

3. Fenster oder Tür, nach Anspruch 2,
**dadurch gekennzeichnet,**
**dass** das Betätigungselement (10) ein Druckknopf ist, der zumindest in seiner, den Sperrhebel (11) aktivierenden Stellung durch eine Feder (22) kaftbeaufschlagt ist.

4. Fenster oder Tür nach Anspruch 2,
**dadurch gekennzeichnet,**
**dass** das Betätigungselement (10) ein elektromechanischer Aktor ist, der im Falz (9) angeordnet ist.

## Claims

1. A window or door, which, in a surface-parallel position, faces a frame-side rebate (9), having a drive rod fitting (1) mounted at the casement-side rebate with a faceplate (5), wherein the drive rod fitting (1) is movable with a locking bolt (8) along a locking recess (20), open in the longitudinal direction of the frame-side rebate (9), of a stationary striking plate (3) fastened at the rebate (9), wherein at least one blocking device (4) is provided in order to prevent the drive rod (6) from being pushed back in the opening direction at the locking bolt (8),
**characterized in that**
the blocking device (4) comprises a blocking lever (11) pivotally mounted at the rebate (9) at a rotational axis perpendicular to the rebate (9) and pointing towards the locking recess (20) with a free end (13), and preventing the locking bolt (8), in a first position, from exiting the locking recess (20) and, in a second position, releasing the locking recess (20).

2. The window or door according to claim 1,
**characterized by** an actuating element (10), which moves the blocking lever (11) into its second position.

3. The window or door according to claim 2,
**characterized in that**
the actuating element (10) is a pushbutton, to which, at least in its position activating the blocking lever (11), a force is applied by a spring (22).

4. The window or door according to claim 2,
**characterized in that**
the actuating element (10) is an electromechanical actuator arranged in the rebate (9).

## Revendications

1. Fenêtre ou porte qui sont placées face à face l'une de l'autre dans une rainure (9) aménagée du côté du cadre, dans une position dans laquelle les surfaces sont parallèles, munies d'une crémone (1) qui est fixée avec une têtière (5) sur la rainure du côté du vantail, de sorte que la crémone (1) est mobile grâce à un boulon de verrouillage (8) le long d'une poche de verrouillage ouverte (20) d'une tôle de fermeture (3) fixée en place sur la rainure (9), dans le sens longitudinal de la rainure (9) aménagée du côté du cadre, étant entendu qu'on prévoit au moins un dispositif de blocage (4) pour empêcher toute poussée vers l'arrière de la crémone (6) contre l'un des boulons de verrouillage (8) dans le sens de l'ouverture,
**caractérisée en ce que**
le dispositif de verrouillage (4) comprend un levier de verrouillage (11) qui est fixé sur la rainure (9) de manière pivotante sur un axe de rotation courant verticalement par rapport à la rainure et qui comporte une extrémité libre (13) par rapport à la poche de verrouillage (20), et qui empêche le boulon de verrouillage (8) de sortir de la poche de verrouillage (20) dans une première position, et qui débloque la poche de verrouillage (20) dans une deuxième position.

2. Fenêtre ou porte selon la revendication 1,
**caractérisée par** un élément de commande (10) qui déplace le levier de verrouillage (11) vers sa deuxième position.

3. Fenêtre ou porte selon la revendication 2,
**caractérisée en ce que**
l'élément de commande (10) est un bouton-poussoir qui est soumis à la force d'un ressort (22), au moins dans sa position activant le levier de verrouillage (11).

4. Fenêtre ou porte selon la revendication 2,
**caractérisée en ce que**
l'élément de commande (10) est un actionneur électromécanique qui est placé dans la rainure (9).
